# EUROPÄISCHE PATENTANMELDUNG

(11) **EP 0 381 116 A2**
(43) Veröffentlichungstag der Anmeldung: **08.08.1990**
(21) Anmeldenummer: 90101726.9
(22) Anmeldetag: 29.01.1990
(51) Int. Cl.: B21C 37/18

(54) **Verfahren und Vorrichtung zum Verformen von Metallrohren zu konusförmigen oder sich verjüngenden Körpern**

(30) Priorität: 02.02.1989 DE 3903132
(71) Anmelder: WEICHHART GmbH, A-4800 Attnang/P. (AT)
(72) Erfinder: Weichhart, Peter, A-4800 Attnang-Puchheim (AT)
(74) Vertreter: Brose, D. Karl, Dipl.-Ing.

(57) **Zusammenfassung**

Die Erfindung betrifft ein Verfahren und eine Vorrichtung zum Verformen von Metallrohren zu konusförmigen oder sich verjüngenden Körpern. Hierbei wird das den Rohling bildende Metallrohr durch ein Paar auf der Außenseite angreifende und abrollende Walzen (2, 3) verformt, welche auf ihrer Arbeitsfläche (4) je eine im Querschnitt der halbierten Querschnittsformen des Rohlings entsprechende Rille aufweisen, die in Umfangsrichtung konisch geformt ist. Der Rohling wird während des Drehens der Walzen (2, 3) durch den ein Gesenk bildenden Verformungsquerschnitt zwischen den Walzen durch die Spannzange (6) gezogen. Zwischen einzelnen Ziehvorgängen wird der Rohling durch die Spannzange (6) gedreht.

## Beschreibung

Die Erfindung betrifft ein Verfahren zum Verformen von Metallrohren zu konusförmigen oder sich verjüngenden Körpern, bei dem das den Rohling bildende Metallrohr durch ein Paar auf der Außenseite angreifende und abrollende Walzen verformt wird, welche auf ihrer Arbeitsfläche je eine im Querschnitt der halbierten Querschnittsform des Rohlings entsprechenden Rille aufweisen, die in Umfangsrichtung konisch geformt ist. Ferner betrifft die Erfindung eine Vorrichtung zur Durchführung dieses Verfahrens.

Metallrohre mit beispielsweise kreisförmigem Querschnitt werden insbesondere für Masten oder Lichtmasten, Fahnenstangen od. dgl. unter gleichzeitiger Streckung zu konischen Körpern umgeformt.

Um dabei eine gleichmäßige Konizität mit möglichst rundem Querschnitt zu erzielen, ist es bei bekannten Verfahren und Vorrichtungen erforderlich, ausschließlich nahtlose Metallrohre zu verarbeiten. Die Herstellung von derartigen konusförmigen Körpern aus nahtlosen Rohren erfolgt üblicherweise durch Walzen, wobei die als Verformungswerkzeuge dienenden Walzen einen Umfang aufweisen, der gleich der Länge des fertigen konusförmigen Körpers nach der Verformung des nahtlosen Rohres ist. Abgesehen davon, daß die notwendige Verwendung nahtlosen Ausgangsmaterials eine erhebliche Verteuerung des Produktes mit sich bringt, besteht der Nachteil dieses bekannten Verfahrens und der zur Durchführung desselben erforderlichen Vorrichtung insbesondere darin, daß die jeweiligen Verformungswalzen ausschließlich für eine gewisse Länge eines fertigen konusförmigen Körpers geeignet sind. Folglich müssen für jeweils gewünschte Längen des fertigen konusförmigen Körpers verschiedene Walzensätze verwendet werden, was einerseits einen erheblichen kostenmäßigen Aufwand und andererseits auch eine zeitraubende Arbeitsweise darstellt, da das Auswechseln der Verformungswalzen viel Zeit erfordert.

Bei der Herstellung von konusförmigen Körpern aus Metallrohren mit kreisförmigem Querschnitt ist es ferner bekannt, diese durch Schmieden herzustellen. Diese Art der Herstellung erfordert jedoch verhältnismäßig große Schlagkräfte und vergleichsweise komplizierte Vorrichtungen, die entsprechend teuer sind.

Ausgehend von einem Verfahren der eingangs genannten Art liegt der Erfindung die Aufgabe zugrunde, dieses dahingehend zu verbessern, daß nicht mehr nur ausschließlich nahtlose Rohre als Ausgangsmaterial dienen können und daß darüber hinaus mit ein und demselben Werkzeug konusförmige oder sich verjüngende Körper unterschiedlicher Längen und unterschiedlicher Steigungen mit gleichmäßigen Querschnittsformen herstellbar sind, unabhängig davon, ob im Querschnitt kreisförmige oder polygone Körper hergestellt werden sollen.

Diese Aufgabe wird bei einem Verfahren der eingangs definierten Art erfindungsgemäß dadurch gelöst, daß der Rohling während des Drehens der Walzen durch den ein Gesenk bildenden Verformungsquerschnitt mittels einer Spannzange gezogen wird, und daß der Rohling durch die Spannzange gedreht wird. Es ist offensichtlich, daß bei dem erfindungsgemäßen Verfahren ein gleichzeitiges Ziehen durch ein Gesenk mit einem gleichzeitigen Walzen kombiniert wird, während eine Drehung um die Längsachse des Rohlings erfolgt. Hierdurch läßt sich ein besonders gleichmäßiges Produkt erzeugen.

Bei einer bevorzugten Ausführungsform nach der Erfindung wird die Steigung des erzeugten Konus über die Veränderung der Ziehgeschwindigkeit der Spannzange und/oder die Änderung der Drehgeschwindigkeit der Walzen gesteuert. Auf diese Weise lassen sich mit ein und demselben Walzenpaar die unterschiedlichsten Produkte erzeugen, wobei die gleichzeitige Drehung während des Ziehens wiederum dafür sorgt, daß ein möglichst rundes und gleichmäßiges Werkstück erzeugt wird, unabhängig davon, ob das Ausgangsmaterial ein nahtloses Rohr war oder ein Rohr mit Naht.

Da üblicherweise lediglich bei vergleichsweise kleineren Steigungen und mittleren Längen die Verformung des Rohlings in einer Stufe unter Erzielung eines optimalen Fertigproduktes erfolgen kann, wird die Verformung bevorzugt in mehreren Verformungsabschnitten durchgeführt, wobei der Rohling dann zwischen den einzelnen Verformungsabschnitten mittels der Spannzange gedreht wird. Hierbei werden die Walzen entsprechend der Verformungsstufen ebenfalls in mehreren diskreten Schritten gedreht, wobei erst in der letzten Stufe der kleinste Durchmesser zwischen den Rillen erreicht wird.

Ein weiteres, besonders bedeutsames Merkmal des Verfahrens nach der Erfindung besteht darin, daß von Rohlingen mit kreisförmigem oder polygonalem Querschnitt ausgegangen wird.

Bei einer Vorrichtung zur Durchführung des oben beschriebenen Verfahrens mit einem Paar von drehangetriebenen Walzen, welche auf ihrer mit dem Rohling in Eingriff gelangenden Arbeitsfläche je eine im Querschnitt der halbierten Querschnittsformen des Rohlings entsprechende Rille aufweisen, die in Umfangsrichtung der Walzen konisch ausgebildet ist und mit einer Spannzange zum Halten des Rohlings wird die der Erfindung zugrundeliegende Aufgabe im wesentlichen dadurch gelöst, daß die Spannzange um eine mit der Längsachse des Rohlings fluchtende Achse drehbar gelagert ist, daß ein Drehantrieb für die Spannzange vorgesehen ist, daß eine Einrichtung vorgesehen ist, um zwischen den Walzen und dem Rohling eine Relativbewegung zu erzeugen, und daß die Geschwindigkeit des Antriebs der Ein richtung und/oder der Walzen regelbar ist.

Bei einer bevorzugten Ausführungsform nach der Erfindung besteht die Einrichtung zur Erzeugung der Relativbewegung aus einem in Längsrichtung des Rohlings verfahrbaren Schlitten, auf welchem die Spannzange gelagert ist.

Bei einer abgewandelten Ausführungsform nach der Erfindung besteht die Einrichtung zur Erzeugung der Relativbewegung aus einem in Längsrichtung des Rohlings verfahrbaren Wagen, auf welchem die Walzen gelagert sind.

Im einzelnen ist es bevorzugt, daß für den Schlitten ein formschlüssiger Zugantrieb vorgesehen ist, da dieser bestens geeignet ist, um den Ziehvorgang des Rohres durch die ein Gesenk bildenden Walzen durchzuführen. Hierbei kann es sich im einzelnen bei einer bevorzugten Ausführungsform um einen Kettenantrieb handeln, wobei alternativ ein Zahnstangenantrieb ebenfalls möglich ist.

Im einzelnen kann die Erfindung dadurch weitergebildet werden, daß der Antrieb der Walzen durch einen drehzahlregelbaren Motor mit einem Getriebe gebildet ist.

Im einzelnen ist es vorteilhaft, daß der Drehantrieb der Spannzange mit dieser auf dem Schlitten montiert ist. Ebenso ist es vorteilhaft, den Antrieb für die Walzen auf dem Wagen anzuordnen.

Um eine möglichst gute Steuerung der Relativbewegungen zwischen dem Rohling und den Walzen zu ermöglichen, ist es ferner vorteilhaft, daß der Zugantrieb für den Schlitten oder den Wagen stufenlos regelbar ist.

Bei einer bevorzugten Ausführungsform nach der Erfindung weisen die Rillen einen halbkreisförmigen Querschnitt auf. Hierbei ist es vorteilhaft, die Spannzange stufenlos drehbar auszubilden.

Zur Verarbeitung von Rohlingen mit einem polygonalen Querschnitt sind die Rillen beieiner abgewandelten Ausführungsform mit polygonalem Querschnitt versehen. Hierbei ist es vorteilhaft, daß die Spannzange in diskreten Stufen drehangetrieben ist, welche entsprechend den Winkelverhältnissen des polygonen Querschnitts der Rillen festgelegt sind.

Im folgenden wird die Erfindung anhand von in den Zeichnungen beispielhaft veranschaulichten Ausführungsformen näher erläutert. Es zeigt:
Figur 1 eine stark schematische Seitenansicht einer ersten Ausführungsform der Erfindung;
Figur 2 eine Figur 1 entsprechende Seitenansicht einer zweiten Ausführungsform der Erfindung und
Figur 3 eine teilweise geschnittene Ansicht der Verformungswalzen mit ihrem Antrieb.

Wie in den Zeichnungen gezeigt, weist die erfindungsgemäße, allgemein mit 1 bezeichnete Vorrichtung als Hauptbestandteile ein Paar von Walzen 2, 3 auf (vgl. Fig. 3), welche auf ihrer mit dem nicht dargestellten Rohling in Eingriff gelangenden Arbeitsfläche 4 jeweils eine um den Umfang der Walzen 2, 3 verlaufende, im Querschnitt halbkreisförmige Rille 5 aufweisen. Wie sich insbesondere aus der teilweise geschnittenen Ansicht von Figur 3 ergibt, ist die Rille 5 in Umfangsrichtung der Walzen 2, 3 konisch ausgebildet, so daß beim Abwälzen der Walzen 2,3 aufeinander ein sich konisch verändernder Querschnitt entsteht.

Bei der Ausführungsform der erfindungsgemäßen Vorrichtung gemäß Figur 1 ist in einem Maschinengestell 20 eine Spannzange 6 vorgesehen, welche den nicht dargestellten Rohling hält.

Die Spannzange 6 ist um eine mit der Längsachse des Rohlings fluchtende Achse 7 drehbar gelagert, wobei ein durch den Pfeil 8 in Figur 1 symbolisierter Drehantrieb für die Spannzange vorgesehen ist.

Bei der Umformung von Rohren zu konischen Körpern wird das den Rohling bildende Rohr während der Drehung der Walzen 2, 3 gleichzeitig durch den zwischen ihnen ausgebildeten Verformungsquerschnitt hindurchgezogen, der nach Art eines Gesenks wirksam wird.

Zu diesem Zweck ist bei der Ausführungsform gemäß Figur 1 eine allgemein mit 9 bezeichnete Einrichtung vorgesehen, mittels derer eine Relativbewegung zwischen den Walzen 2, 3 und dem Rohling erzeugt werden kann.

Bei der veranschaulichten Ausführungsform ist die Einrichtung 9 als Wagen 12 ausgebildet, auf welchem die Walzen 2, 3 mit ihren Achsen 21, 22 gelagert sind. Auf dem Wagen 12 ist ferner der mit 10 bezeichnete Antrieb der Walzen gelagert.

Bei dem Antrieb 10 handelt es sich bevorzugt um einen drehzahlregelbaren Motor 14 mit einem Getriebe 15, so daß sich die Drehgeschwindigkeit der Walzen stufenlos steuern läßt.

Der Wagen 12 ist gegenüber der Spannzange 6 durch einen Zugantrieb 13 verschiebbar, bei welchem es sich bevorzugt um einen formschlüssigen Antrieb, wie einen Kettenzug oder einen Zahnstangenantrieb handeln kann.

Bei der Ausführungsform gemäß Figur 2, bei welcher für gleiche bzw. gleichwirkende Teile gleiche Bezugszeichen verwendet wurden, ist im Unterschied zur Ausführungsform gemäß Figur 1 das Paar von Walzen 2, 3 mit ihrem Antrieb 10 ortsfest in einem einen Teil des Maschinengestells 20 bildenden Werkzeugbock 16 gelagert, während die Spannzange 6 mit ihrem Drehantrieb 8 auf einem Schlitten 11 montiert ist, der unter Wirkung des Zugantriebs 13 auf Führungen 19 verschiebbar ist.

In Figur 3 ist noch ein Paar von Stirnrädern 23, 24 darge stellt, mittels derer die Walzen 2, 3 in eine gegensinnige Drehung versetzt werden.

Um nun ein Metallrohr mittels der erfindungsgemäßen Vorrichtung zu einem konischen Körper zu verformen, wird das Metallrohr durch den größten Querschnitt zwischen den sich gegenüberliegenden Walzen 2, 3 hindurchgesteckt und in der Spannzange festgelegt. Durch Drehung der Walzen 2, 3 unter gleichzeitigem Ziehen erfolgt dann die Verformung des Rohres zu einem konischen Körper, wobei bei mehrstufiger Verformung die Spannzange zwischen den einzelnen Stufen gedreht wird, um dadurch ein möglichst rundes und gleichmäßiges Ziehergebnis zu bekommen.

Um ein Produkt hoher Qualität erzeugen zu können, ist es bei größeren Steigungen und größeren Werkstückslängen bevorzugt, die Verformung mehrstufig durchzuführen, wobei während jeder der Verformungsstufen die Walzen lediglich eine Drehung um den Bruchteil ihres Gesamtumfanges ausführen. Hierbei wird zwischen den einzelzen Verformungsstufen die Spannzange und somit der teilweise verformte Rohling gedreht, um dadurch eine möglichst gleichmäßige Querschnittsform über die Gesamtlänge des Fertigprodukts zu erreichen. Erst in der letzten Verformungsstufe erreicht daher die durch die Rillen 5 gebildete Öffnung ihren kleinsten Durchmesser.

Der Ziehvorgang während des Drehens der Walzen 2, 3 erfolgt entweder gemäß der Ausführungsform nach Figur 1 durch Verfahren des die Walzen 2, 3 tragenden Wagens unter Wirkung des Zugantriebs 13 gegenüber der drehbaren, aber feststehenden Spannzange 6 oder, gemäß der Ausführungsform nach Figur 2, dadurch, daß die drehangetriebene Spannzange 6 auf ihrem Schlitten 11 durch den Zugantrieb 13 gegenüber den ortsfesten Walzen 2, 3 wegbewegt wird.

In beiden Fällen wird durch die variable Geschwindigkeit der Bewegung des Schlittens 11 bzw. des Wagens 12 und /oder die variable Drehgeschwindigkeit der Walzen 2, 3 die Steigung des Konus des fertigen Erzeugnisses gesteuert. Die Drehbewegung der Walzen, welche im Zusammenhang mit der Ziehgeschwindigkeit für die Steigung des Konus ausschlaggebend ist, wird über Drehzahlregelung des Motors 14 vorzugsweise durch eine elektronische Steuerung verändert.

Auf jeden Fall läßt sich ohne Änderung der Werkzeuge, d.h. der Walzen 2, 3, eine große Anzahl verschiedenster konischer Körper mit unterschiedlichsten Steigungen der Konizität herstellen, wobei wegen der Drehbewegung mittels der Spannzange ein ausgesprochen gleichförmiges Produkt erzeugbar ist, ohne daß es erforderlich ist, nahtlose Rohre zu verarbeiten.

Es ist offensichtlich, daß sich durch entsprechende Gestaltung der Rillen 5 in den Walzen 2, 3 beliebige Querschnitte von Rohlingen verarbeiten lassen. Bei runden Rohlingen sind, wie bei der beschriebenen Ausführungsform die Rillen im Querschnitt halbkreisförmig. Hierbei ist dann, da keinerlei Winkelbegrenzungen bestehen, die Spannzange stufenlos drehbar. Bei Verarbeitung von Rohlingen mit polygonalem Querschnitt weisen die Rillen einen Querschnitt auf, welcher der Hälfte des Polygons des Querschnitts der Rohlinge entsprechen. Hierbei ist dann die Spannzange 6 in diskreten Schritten drehbar, wobei die Schritte entsprechend den vorliegenden Winkelverhältnissen des Rohlings bestimmt werden.

Sämtliche aus der Beschreibung, den Ansprüchen und Zeichnungen hervorgehenden Merkmale und Vorteile der Erfindung, einschließlich konstruktiver Einzelheiten und räumlicher Anordnungen, können sowohl für sich als auch in beliebiger Kombination erfindungswesentlich sein.

## Patentansprüche

1. Verfahren zum Verformen von Metallrohren zu konusförmigen Körpern, bei dem das den Rohling bildende Metallrohr durch ein Paar auf der Außenseite angreifende und abrollende Walzen verformt wird, welche auf ihrer Arbeitsfläche je eine im Querschnitt der halbierten Querschnittsformen des Rohlings entsprechende Rille aufweisen, die in Umfangsrichtung konisch geformt ist, **dadurch gekennzeichnet,** daß der Rohling während des Drehens der Walzen durch den ein Gesenk bildenden Verformungsquerschnitt mittels einer Spannzange gezogen wird, und daß der Rohling durch die Spannzange gedreht wird.

2. Verfahren nach Anspruch 1, dadurch gekennzeichnet, daß die Steigung des erzeugten Konus über die Veränderung der Ziehgeschwindigkeit der Spannzange und/oder die Änderung der Drehgeschwindigkeit der Walzen gesteuert wird, daß die Verformung in mehreren Verformungsabschnitten durchgeführt wird, daß der Rohling zwischen den Verformungsabschnitten mittels der Spannzange gedreht wird, und daß von einem Rohling mit kreisförmigem oder polygonem Querschnitt ausgegangen wird.

13. Vorrichtung zur Durchführung des Verfahrens nach Anspruch oder 2, mit einem Paar von drehangetriebenen Walzen, welche auf ihrer mit dem Rohling in Eingriff gelangenden Arbeitsfläche je eine im Querschnitt der halbierten Querschnittsform des Rohlings entsprechende Rille aufweisen, die in Umfangsrichtung der Walzen konisch ausgebildet ist und mit einer Spannzange zum Halten des Rohlings, dadurch gekennzeichnet, daß die Spannzange (6) um eine mit der Längsachse des Rohlings fluchtende Achse (7) drehbar gelagert ist, daß ein Drehantrieb (8) für die Spannzange (6) vorgesehen ist, daß eine Einrichtung (9) vorgesehen ist, um zwischen den Walzen (2, 3) und dem Rohling eine Relativbewegung zu erzeugen, daß die Geschwindigkeit des Antriebs (13, 10) der Einrichtung (9) und/oder der Walzen (2, 3) regelbar ist.

4. Vorrichtung nach Anspruch 3, dadurch gekennzeichnet, daß die Einrichtung (9) zur Erzeugung der Relativbewegung aus einem in Längsrichtung des Rohlings verfahrbaren Schlitten (11) besteht, auf welchem die Spannzange (6) gelagert ist.

5. Vorrichtung nach Anspruch 3, dadurch gekennzeichnet, daß die Einrichtung (9) zur Erzeugung der Relativbewegung aus einem in Längsrichtung des Rohlings verfahrbaren Wagen (12) besteht, auf welchem die Walzen (2, 3) gelagert sind.

6. Vorrichtung nach Anspruch 4 oder 5, dadurch gekennzeichnet, daß für den Schlitten (11) und/oder den Wagen (12) ein formschlüssiger Zugantrieb (13) vorgesehen ist, daß der Drehantrieb (8) auf dem Schlitten (11) montiert ist, und daß der Antrieb (10, 14, 15) auf dem Wagen (12) montiert ist.

7. Vorrichtung nach Anspruch 6, dadurch gekennzeichnet, daß der Zugantrieb (13) als Kettentrieb oder als Zahnstangenantrieb ausgebildet ist.

8. Vorrichtung nach Anspruch 3, dadurch gekennzeichnet, daß der Antrieb (10) der Walzen (2, 3) durch einen drehzahlregelbaren Motor (14) mit einem Getriebe (15) gebildet ist.

9. Vorrichtung nach einem der Ansprüche 3 bis 8, dadurch gekennzeichnet, daß die Rillen (5) einen halbkreisförmigen Querschnitt aufweisen, und daß die Spannzange (6) stufenlos drehbar ist.

10. Vorrichtung nach einem der Ansprüche 3 bis 8, dadurch gekennzeichnet, daß die Rillen (5) einen polygonen Querschnitt aufweisen, und daß die Spannzange (6) in diskreten Stufen drehangetrieben ist, welche entsprechend den Winkelverhältnissen des polygonen Querschnitts der Rillen (5) festgelegt sind.
